# EUROPÄISCHE PATENTSCHRIFT

(11) **EP 2 325 431 B1**
(45) Veröffentlichungstag und Bekanntmachung des Hinweises auf die Patenterteilung: **20.07.2016**
(21) Anmeldenummer: 10014586.1
(22) Anmeldetag: 13.11.2010
(51) Int. Cl.: E06B 3/263, E06B 3/273

(54) **Verfahren zur Herstellung eines wärmegedämmten Verbundprofils**
Method for manufacturing a thermally insulated composite profile
Procédé de fabrication d'un profilé composite à isolation thermique

(30) Priorität: 21.11.2009 DE 102009054178
(43) Veröffentlichungstag der Anmeldung: 25.05.2011
(73) Patentinhaber: Sapa AS, 0185 Oslo (NO)
(72) Erfinder: Hirnigel, Reinhard, 89079 Ulm/Donau (DE)
(74) Vertreter: Dziewior, Joachim

(56) Entgegenhaltungen:
- EP-A2- 0 465 972
- EP-A2- 2 045 430
- DE-A1- 3 501 233
- DE-B1- 2 729 021
- DE-U1-202007 016 649

## Beschreibung

Die Erfindung betrifft ein Verfahren zur Herstellung eines wärmegedämmten Verbundprofils für Fenster, Türen oder Fassaden, welches aus wenigstens zwei über einen Dämmsteg miteinander verbundenen Metallprofilen besteht, wobei der an seinen Längskanten verbreitert ausgebildete Dämmsteg in Aufnahmenuten an den Metallprofilen gehalten ist. Weiter betrifft die Erfindung ein wärmegedämmtes Verbundprofil zur Durchführung dieses Verfahrens.

Es ist aus vielfältigen Ausführungsformen in der Praxis sowie aus der DE 2729021 B1 bekannt, durch Anformen der die Aufnahmenuten bildenden Metallstege an den Dämmsteg eine kraftschlüssige Verbindung zu schaffen, wodurch eine erhöhte Schubfestigkeit in den Verbundprofilen erreicht wird. Durch diesen Kraftschluss bzw. den damit in der Regel einhergehenden Formschluss in Längsrichtung der Dämmstege wird eine Verringerung von Durchbiegungen im statischen oder dynamischen Lästfall erreicht, wie er beispielsweise bei vom Wind erzeugten Sog- oder Druckkräften auftreten kann.

Diese Schubfestigkeit führt jedoch dazu, dass bei einer einseitigen Temperaturerhöhung, also einer Erwärmung eines der das Verbundprofil bildenden Metallprofile aufgrund der Schubfestigkeit eine Durchbiegung des Verbundprofils erfolgt, wie dies beispielsweise bei einem Bi-Metall als wünschenswerter Effekt zu beobachten ist.

Derartige Temperaturdifferenzen treten beispielsweise im Winter zwischen der Rauminnenseite und der Außenluft auf, ferner auch bei intensiver Sonneneinstrahlung insbesondere dann, wenn die der Sonne ausgesetzten Metallprofile dunkel, also mit hoher Absorpitonsfähigkeit gestaltet sind.

Um derartige Verformungen zu vermeiden, die nicht nur das Schließen von Fenstern oder Türen erschweren oder sogar unmöglich machen können, sondern darüber hinaus zu Undichtigkeiten führen, sind verschiedene Lösungen bekannt geworden. So beschreibt beispielsweise die EP 0 829 609 eine Anordnung, bei der der Dämmsteg zweiteilig ausgebildet ist, wobei die beiden Teile des Dämmsteges über eine Gleitführung miteinander verbunden sind.

Dies hat jedoch den Nachteil, dass die auf diese Weise miteinander verbundenen Metallprofile nach Montage des Dämmsteges gegeneinander verschiebbar sind, so dass bei allen weitergehenden Arbeitsschritten, denen das Verbundprofil nach Montage des Dämmsteges noch unterworfen wird, dafür gesorgt werden muss, dass die beiden Metallprofile in ihrer gegenseitigen Lage gehalten werden. Zu diesen weiteren Bearbeitungsschritten gehören insbesondere Oberflächenbehandlungen, Sägen, Ablängen und Fräsen des Verbundprofils, Anbringung von Eckverbindungen und Stoßverbindungen, wobei insbesondere beim Sägen dieser Verbundprofile die Gefahr besteht, dass bei einer gegenseitigen Verschiebung der beiden Metallprofile während des Sägevorgangs diese anschließend eine unterschiedliche Länge aufweisen.

Der Erfindung liegt daher die Aufgabe zugrunde, ein Verfahren und ein zur Durchführung des Verfahrens geeignetes Verbundprofil zu schaffen, bei welchem die beiden Metallprofile während der gesamten Bearbeitungsvorgänge zunächst schubfest miteinander verbunden sind und erst nach Fertigstellung beispielsweise des Rahmens für ein Fenster oder eine Tür die Schubfestigkeit verringert oder aufgehoben wird.

Diese Aufgabe wird nach der Erfindung dadurch gelöst, dass zunächst der an wenigstens einer seiner beiden verbreiterten Kanten mit einem lippenförmigen, zur Kante frei vorstehenden Stegansatz versehene Dämmsteg gemeinsam mit dem Stegansatz in die Aufnahmenut am Metallprofil eingeschoben wird, dass dann die Fixierung der verbreiterten Kante in der Aufnahmenut über den Stegansatz erfolgt, und dass schließlich nach Abschluss aller weiteren Verarbeitungsschritte des Verbundprofils, nämlich Oberflächenbehandlungen, Sägen, Ablängen und Fräsen des Verbundprofils, Anbringung von Eckverbindungen und Stoßverbindungen eine zumindest partielle Abtrennung des Stegansatzes von dem Dämmsteg erfolgt.

Der durch die Erfindung erreichte Vorteil besteht im wesentlichen darin, dass nach Einsetzen des Dämmsteges und seiner Fixierung in der Aufnahmenut zunächst eine schubfeste Verbindung entsteht, wodurch sämtliche nachfolgenden Verarbeitungsschritte durchgeführt werden können, ohne darauf achten zu müssen, dass eine gegenseitige Verschiebung der beiden Metallprofile auftreten könnte. Erst nach Fertigstellung beispielsweise eines aus diesem Verbundprofil anzufertigenden Rahmens erfolgt die Abtrennung des Stegansatzes von dem Dämmsteg, wodurch der Stegansatz gegenüber dem Dämmsteg verschiebbar wird. Da die Fixierung im wesentlichen über den Stegansatz erfolgt, kann sich die verbreiterte Kante des Dämmstegs in Längsrichtung der Aufnahmenut bewegen und somit auftretenden Schubkräften nachgeben. Die Abtrennung kann dabei - je nach geforderter statischer Festigkeit - über die gesamte Länge des Dämmsteges oder auch nur partiell erfolgen, wobei die Abtrennung bevorzugt dort vorzunehmen ist, wo Biegeverformungen besonders störend sind, also beispielsweise auf der Schlossseite einer Tür oder auf den Verhakungsseiten einer Schiebetüranlage.

Die Abtrennung des Stegansatzes kann in bevorzugter Ausführungsform der Erfindung durch Schneiden, Reißen, Stanzen oder Sägen erfolgen.

Weiter empfiehlt es sich im Rahmen der Erfindung, die Abtrennung des Stegansatzes nur in Bereichen ohne oder mit nur geringer statischer Beanspruchung vorzunehmen.

Um eine Längsbewegung des Dämmstegs nach erfolgter Abtrennung des Stegansatzes zu ermöglichen, wird im Rahmen der Erfindung weiter vorgeschlagen, dass die Fixierung des Dämmsteges in der Aufnahmenut durch nur einseitige Rändelung der zur Anlage an dem Stegansatz kommenden Nutwand erfolgt.

In vorrichtungsmäßiger Hinsicht wird die erfindungsgemäße Aufgabe bei einem wärmegedämmten Verbundprofil, das aus wenigstens zwei über einen Dämmsteg miteinander verbundenen Metallprofilen besteht, wobei der an seinen Längskanten verbreitert ausgebildete Dämmsteg in Aufnahmenuten an den Metallprofilen gehalten ist, und wobei der Dämmsteg an wenigstens einer seiner beiden verbreiterten Kanten mit einem lippenförmigen, zur Kante frei vorstehenden und von dem Dämmsteg abtrennbaren Stegansatz versehen ist, dadurch gelöst, dass der Stegansatz über einen schmalen, gedünnten Trennsteg an den Dämmsteg angeschlossen ist, wobei der Dämmsteg im Bereich der Kante gekröpft ausgebildet ist, und der Stegansatz im Kröpfungsbereich angeordnet ist, und wobei der Stegansatz mit dem Verlauf der Kante angepasster Form an der Kante anliegt oder dieser mit geringem Abstand gegenübersteht. Dadurch wird einerseits die Abtrennung vereinfacht, andereseits lässt sich durch diese Formgebung der Dämmsteg gemeinsam mit dem Stegansatz leicht montieren, also in die Aufnahmenut des Metallprofils einschieben.

Weiter hat es sich als vorteilhaft erwiesen, wenn die zur Fixierung des Dämmsteges durch Verwalzung vorgesehene, in Anlage an den Stegansatz kommende Nutwand im Anlagebereich keil- bzw. hammerförmig ausgebildet ist. Darüber hinaus ist es hilfreich, den an dem Dämmsteg zur Anlage kommenden, keil- bzw. hammerförmig ausgebildeten Nutwandbereich mit einer Rändelung zu versehen, wodurch sich der Schubverbund zwischen Metallprofil und Stegansatz erhöht, während er an den übrigen Nutwandbereichen niedrig ist.

Hierbei kann es sich weiter empfehlen, dass die verbreiterte Kante des Dämmstegs im Bereich der Andruckzone der Nutwand mit einer eine Federzone für den Stegansatz bildenden muldenförmigen Vertiefung versehen ist. Hierdurch kann sich der Stegansatz elastisch in die muldenförmige Vertiefung hinein verformen, so dass über die Verformung eine reproduzierbare Klemmkraft aufgebracht wird.

Um eine leichte Verschiebbarkeit des abgetrennten Stegansatzes gegenüber dem Dämmsteg zu ermöglichen, kann es sinnvoll sein, die verbreiterte Kante des Dämmstegs mit einem Gleitmittel zu beschichten.

Schließlich besteht noch die Möglichkeit, dass die zur Verwalzung vorgesehene Nutwand mit einer eine Andruckleiste bildenden und deren Umformung und spätere Abtrennung erleichternden Einschnürung versehen ist. Dadurch bleibt auch nach der Verwalzung der Nutboden mit den angrenzenden Wänden unverformt, wodurch die Verschiebbarkeit des Dämmstegs innerhalb der Aufnahmenut sichergestellt ist, während lediglich die über die Einschnürung an die Nutwand angeschlossene Andruckleiste gegen den Stegansatz hin umgeformt wird.

Im Folgenden wird die Erfindung an einem in der Zeichnung dargestellten Ausführungsbeispiel näher erläutert; es zeigen:
- Fig. 1: ein wärmegedämmtes Verbundprofil nach der Erfindung,
- Fig. 2: eine Detaildarstellung des Dämmsteges mit einem Stegansatz,
- Fig. 3: in den Teilfiguren a-c eine Aufnahmenut am Metallprofil ohne und mit eingesetztem Dämmsteg und schließlich nach erfolgter Verwalzung,
- Fig. 4: die Darstellung nach 3 c, jedoch nach Abtrennung des Stegansatzes,
- Fig. 5: eine Teildarstellung des Dämmsteges, beschichtet mit einem Gleitmittel,
- Fig. 6: eine weitere Ausgestaltung der Aufnahmenut des Metallprofils,
- Fig. 7: eine Türe in Draufsicht mit angedeuteter partieller Abtrennung des Stegansatzes vom Dämmsteg.

Das in der Zeichnung dargestellte wärmegedämmte Verbundprofil besteht aus zwei Metallprofilen 1,2, die über zwei Dämmstege 3 miteinander verbunden sind. Der Dämmsteg 3 ist dazu an seinen Längskanten 3.1 verbreitert ausgebildet und mit diesen verbreiterten Kanten in Aufnahmenuten 4 an den Metallprofilen 1,2 gehalten. Die Befestigung erfolgt üblicherweise derart, dass die Dämmstege 3 zunächst in die Aufnahmenuten 4 eingeschoben werden und dann wenigstens eine der die Aufnahmenut 4 bildenden Metallleisten 5 durch Verwalzung an den Dämmsteg 3 angedrückt werden.

Wie sich insbesondere aus der Figur 2 ersehen lässt, ist der Dämmsteg 3 an seinen beiden verbreiterten Kanten 3.1 jeweils mit einem lippenförmigen, zur Kante frei vorstehenden Stegansatz 6 versehen, wobei dieser Stegansatz 6 über einen schmalen, gedünnten Trennsteg 7 angeschlossen ist. Dieser gedünnte Trennsteg 7 dient dazu, den Stegansatz 6 nach erfolgter vollständiger Fertigstellung beispielsweise eines Türrahmens 8 vom Dämmsteg 3 abzutrennen (Fig. 3c, 4), wodurch die zunächst schubfeste Verbindung zwischen den beiden Metallprofilen 1,2 zumindest teilweise bzw. partiell aufgehoben werden kann. Dadurch wird der bei Türen und Fenstern unerwünschte "Bi-Metall-Effekt" vermieden oder zumindest vermindert, der sonst bei einseitiger Wärmeeinwirkung zumindest zu einem verschlechterten Schließen eines Tür- oder Fensterrahmens führt.

Wie sich weiter aus der Fig. 2 ersehen lässt, ist der Dämmsteg 3 im Bereich 3.1 der Kante gekröpft ausgebildet, wobei der Stegansatz 6 im Kröpfungsbereich angeordnet ist. Der Stegansatz 6 folgt in seiner Gestalt im wesentlichen dem Verlauf der verbreiterten Kante 3.1 und liegt dieser entweder an oder steht ihr zumindest in nur geringem Abstand gegenüber.

Wie unter anderem aus der Fig. 3 zu ersehen ist, ist die zur Fixierung des Dämmsteges 3 durch Verwalzung vorgesehene und in Anlage an den Stegansatz 6 kommende Nutwand 5 im Anlagebereich keil- bzw. hammerförmig ausgebildet.

Die Fig. 4 zeigt eine in der verbreiterten Kante 3.1 des Dämmsteges 3 vorgesehene muldenförmige Vertiefung 9, die sich im Bereich der Andruckzone der Nutwand 5 an dem Dämmsteg 3 befindet und eine Federzone für den Stegansatz 6 bildet, so dass durch die elastische Verformung des Stegansatzes 6 eine reproduzierbare Klemmkraft aufgebracht wird.

Um nach Abtrennung des Stegansatzes 6 von dem Dämmsteg 3 eine gegenseitige Verschiebung mit reduziertem Reibungswiderstand zu ermöglichen, kann - wie in Fig. 5 angedeutet - die verbreiterte Kante 3.1 des Dämmstegs 3 mit einem Gleitmittel 10 beschichtet sein.

Die für die Verwalzung vorgesehene Nutwand 5 kann auch, wie in Fig. 6 zu erkennen, mit einer Einschnürung 11 versehen sein, wodurch am freien Rand der Nutwand 5 eine Andruckleiste 12 gebildet wird, die durch Verwalzung am Stegansatz 6 zur Anlage gebracht werden kann. Im Anlagebereich am Dämmsteg 3 kann die Andrucksleiste 12 zusätzlich mit einer die Friktion erhöhenden Rändelung versehen sein. Hierdurch erfolgt lediglich eine Umformung der Andruckleiste 12, während die Nutwand 5 als solche keine Umformung erfährt, so daß die freie Verschiebbarkeit des Dämmstegs 3 innerhalb der Aufnahmenut 4 gewährleistet ist.

Damit besteht die Möglichkeit, das Verbundprofil in konventioneller Weise zu fertigen, also den Dämmsteg 3 gemeinsam mit dem Stegansatz 6 in die Aufnahmenut 4 einzuschieben und sodann die zur Fixierung des Dämmstegs 3 in der Aufnahmenut 4 erforderliche Verwalzung vorzunehmen. Danach sind die beiden Metallprofile 1,2 des Verbundprofils schubfest miteinander verbunden und können ohne besondere weitere Maßnahmen allen weiteren Fertigungs- und Bearbeitungsschritten unterworfen werden. Erst nach vollständiger Montage des Verbundprofils beispielsweise zu einem Rahmen erfolgt dann die - gegebenenfalls nur partielle - Abtrennung des Stegansatzes 6 von dem Dämmsteg 3 bzw. die Abtrennung der Andrucksleiste 12 längs der Einschnürung 11 von dem Metallprofil 1,2, wodurch dann die Schubfestigkeit in diesen Bereichen aufgehoben oder zunmindest verringert wird. Diese Abtrennung kann durch Schneiden, Reißen, Stanzen oder Sägen erfolgen, wobei die Abtrennung im Übrigen begrenzt sein kann auf solche Bereiche, die keine oder nur eine geringe statische Beanspruchung erfahren.

## Patentansprüche

1. Verfahren zur Herstellung eines wärmegedämmten Verbundprofils für Fenster, Türen oder Fassaden, welches aus wenigstens zwei über einen Dämmsteg (3) miteinander verbundenen Metallprofilen (1,2) besteht, wobei der an seinen Längskanten (3.1) verbreitert ausgebildete Dämmsteg (3) in Aufnahmenuten (4) an den Metallprofilen (1,2) gehalten ist, **dadurch gekennzeichnet, daß** zunächst der an wenigstens einer seiner beiden verbreiterten Kanten (3.1) mit einem lippenförmigen, zur Kante (3.1) frei vorstehenden Stegansatz (6) versehene Dämmsteg (3) gemeinsam mit dem Stegansatz (6) in die Aufnahmenut (4) am Metallprofil (1,2) eingeschoben wird, daß dann die Fixierung der verbreiterten Kante (3.1) in der Aufnahmenut (4) über den Stegansatz (6) erfolgt, und daß schließlich nach Abschluß aller weiteren Verarbeitungsschritte des Verbundprofils, nämlich Oberflächenbehandlungen, Sägen, Ablängen und Fräsen des Verbundprofils, Anbringung von Eckverbindungen und Stoßverbindungen eine zumindest partielle Abtrennung des Stegansatzes (6) von dem Dämmsteg (3) erfolgt.

2. Verfahren nach Anspruch 1, **dadurch gekennzeichnet, daß** die Abtrennung des Stegansatzes (6) durch Schneiden, Reißen, Stanzen oder Sägen erfolgt.

3. Verfahren nach Anspruch 1 oder 2, **dadurch gekennzeichnet, daß** die Abtrennung des Stegansatzes (6) nur in Bereichen ohne oder mit nur geringer statischer Beanspruchung erfolgt.

4. Verfahren nach einem der Ansprüche 1 bis 3, **dadurch gekennzeichnet, daß** die Fixierung des Dämmstegs (3) in der Aufnahmenut (4) durch nur einseitige Rändelung der zur Anlage an dem Stegansatz (6) kommenden Nutwand (5) erfolgt.

5. Wärmegedämmtes Verbundprofil in einer Anordnung zur Durchführung des Verfahrens nach den Ansprüchen 1 bis 4, bestehend aus wenigstens zwei über einen Dämmsteg (3) miteinander verbundenen Metallprofilen (1,2), wobei der an seinen Längskanten (3.1) verbreitert ausgebildete Dämmsteg (3) in Aufnahmenuten (4) an den Metallprofilen (1,2) gehalten und der Dämmsteg (3) an wenigstens einer seiner beiden verbreiterten Kanten (3.1) mit einem lippenförmigen, zur Kante (3.1) frei vorstehenden und von dem Dämmsteg (3) abtrennbaren Stegansatz (6) versehen ist, **dadurch gekennzeichnet, dass** der Stegansatz (6) über einen schmalen, gedünnten Trennsteg (7) an den Dämmsteg (3) angeschlossen ist, wobei weiter der Dämmsteg (3) im Bereich der Kante (3.1) gekröpft ausgebildet ist und der Stegansatz (6) im Kröpfungsbereich angeordnet ist, und wobei weiter der Stegansatz (6) mit dem Verlauf (3.1) der Kante (3.1) angepaßter Form an der Kante (3.1) anliegt oder dieser mit geringem Abstand gegenübersteht.

6. Wärmegedämmtes Verbundprofil nach Anspruch 5, **dadurch gekennzeichnet, daß** die zur Fixierung des Dämmstegs (3) durch Verwalzung vorgesehene, in Anlage an den Stegansatz (6) kommende Nutwand (5) im Anlagebereich keil- bzw. hammerförmig ausgebildet ist.

7. Wärmegedämmtes Verbundprofil nach Anspruch 6, **dadurch gekennzeichnet, daß** die verbreiterte Kante (3.1) des Dämmstegs (3) im Bereich der Andruckzone der Nutwand (5) mit einer eine Federzone für den Stegansatz (6) bildenden muldenförmigen Vertiefung (9) versehen ist.

8. Wärmegedämmtes Verbundprofil nach einem der Ansprüche 5 bis 7, **dadurch gekennzeichnet, daß** die verbreiterte Kante (3.1) des Dämmstegs (3) mit einem Gleitmittel (10) beschichtet ist.

9. Wärmegedämmtes Verbundprofil nach einem der Ansprüche 5 bis 8, **dadurch gekennzeichnet, daß** die zur Verwalzung vorgesehen Nutwand (5) mit einer eine Andruckleiste (12) bildenden und deren Umformung und spätere Abtrennung erleichternden Einschnürung (11) versehen ist.

## Claims

1. Method for manufacturing a thermally-insulated composite profile for windows, doors or shopfronts, comprising at least two metal profiles (1, 2) connected to one another via an insulating web (3), wherein the insulating web (3) constituted to be widened at its longitudinal edges (3.1) is held in retaining grooves (4) in the metal profiles (1, 2),
**characterised in that**
initially, the insulating web (3), provided on at least one of its two widened edges (3.1) with a lip-shaped web shoulder (6) projecting freely relative to the edge (3.1), is pushed together with the web shoulder (6) into the retaining groove (4) in the metal profile (1, 2),
that the fixing of the widened edge (3.1) within the retaining groove (4) via the web shoulder (6) is then implemented, and that finally, after completion of all further processing steps of the composite profile, namely, surface treatments, sawing, cutting to length and milling of the composite profile, attachment of corner connections and butt connections, an at least partial separation of the web shoulder (6) from the insulating web (3) is implemented.

2. Method according to claim 1,
**characterised in that**
the separation of the web shoulder (6) is implemented by cutting, tearing, punching or sawing.

3. Method according to claim 1 or 2,
**characterised in that**
the separation of the web shoulder (6) is implemented only in regions without or with only slight static loading.

4. Method according to one of claims 1 to 3,
**characterised in that**
the fixing of the insulating web (3) in the retaining groove (4) is implemented through knurling on one side only of the groove wall (5) coming into contact with the web shoulder (6).

5. Thermally-insulated composite profile in an arrangement for the implementation of the method according to claims 1 to 4, comprising at least two metal profiles (1, 2) connected to one another via an insulating web (3), wherein the insulating web (3) constituted widened at its longitudinal edges (3.1) is held in retaining grooves (4) in the metal profiles (1, 2), and the insulating web (3) is provided on at least one of its two widened edges (3.1) with a lip-shaped web shoulder (6) projecting freely relative to the edge (3.1) and capable of being separated from the insulating web (3),
**characterised in that**
the web shoulder (6) is connected to the insulating web (3) via a narrow, thinned separating web (7),
wherein further, the insulating web (3) is embodied crimped in the region of the edge (3.1), and the web shoulder (6) is arranged in the crimped region, and wherein further, the web shoulder (6) is in contact with the course (3.1) of the edge (3.1) with a shape matching the edge (3.1) or stands opposite to the latter at a slight distance.

6. Thermally insulated composite profile according to claim 5, **characterised in that**
the groove wall (5) provided by rolling for the fixing of the insulating web (3) which comes into contact with the web shoulder (6), is constituted in the contact region in a wedge shape or respectively hammer shape.

7. Thermally insulated composite profile according to claim 6,
**characterised in that**
the widened edge (3.1) of the insulating web (3) is provided, in the region of the compression zone of the groove wall (5), with a trough-shaped recess (9) forming a resilient zone for the web shoulder (6).

8. Thermally insulated composite profile according to one of claims 5 to 7,
**characterised in that**
the widened edge (3.1) of the insulating web (3) is coated with a lubricant (10).

9. Thermally insulated composite profile according to one of claims 5 to 8,
**characterised in that**
the groove wall (5) presented for the rolling is provided with a throat (11) forming a press-on strip (12) and facilitating its reshaping and subsequent separation.

## Revendications

1. Procédé de fabrication d'un profilé composite thermiquement isolé pour fenêtres, portes ou 5façades, lequel est composé d'au moins deux profilés métalliques (1, 2) reliés entre eux par une nervure isolante (3), la nervure isolante (3) de forme élargie à ses arêtes longitudinales (3.1) étant maintenue dans des rainures de logement (4) aux profilés métalliques (1,2), 10**caractérisé en ce que** la nervure isolante (3) pourvue sur au moins une de ses deux arêtes élargies (3.1) d'un appendice de nervure (6) en forme de lèvre, dépassant librement de l'arête (3.1) est d'abord introduite en même temps que l'appendice de nervure (6) dans la 15rainure de logement (4) du profilé métallique (1, 2), **en ce que** la fixation de l'arête élargie (3.1) est ensuite effectuée dans la rainure de logement (4) via l'appendice de nervure (6), et **en ce que** finalement, après achèvement de toutes les étapes de traitement 20ultérieures du profilé composite, à savoir les traitements de surface, le sciage, la découpe à longueur et le fraisage du profilé composite, la mise en place de raccords d'angle et de raccords de bout, a lieu une séparation au moins partielle de l'appendice de nervure 25(6) d'avec la nervure isolante (3).

2. Procédé selon la revendication 1, **caractérisé en ce que** la séparation de l'appendice de nervure (6) se fait par découpe, arrachage, poinçonnage 30ou sciage.

3. Procédé selon la revendication 1 ou 2, **caractérisé en ce que** la séparation de l'appendice de nervure (6) se fait uniquement dans des zones sans sollicitation statique ou seulement avec une faible sollicitation statique.

4. Procédé suivant l'une des revendications 1 à 3, **caractérisé en ce que** la fixation de la nervure isolante (3) se fait dans la rainure de logement (4) par un moletage uniquement unilatéral de la paroi de rainure (5) venant en contact avec l'appendice de nervure (6). 10

5. Profilé composite isolé thermiquement dans une disposition de réalisation du procédé suivant les revendications 1 à 4, comprenant au moins deux profilés métalliques (1, 2) reliés entre eux par une 15nervure isolante (3), la nervure isolante (3) de forme élargie à ses arêtes longitudinales (3.1) étant maintenue dans des rainures de logement (4) aux profilés métalliques (1, 2) et la nervure isolante (3) étant pourvue au moins sur une de ses deux arêtes élargies 20(3.1) d'un appendice de nervure (6) en forme de lèvre, dépassant librement de l'arête (3.1) et librement séparable de la nervure isolante (3), **caractérisé en ce que** l'appendice de nervure (6) est raccordé à la nervure isolante (3) via une nervure de séparation (7) étroite, 25amincie, la nervure isolante (3) étant en outre coudée plus loin dans la zone de l'arête (3.1) et l'appendice de nervure (6) étant disposé dans la zone de courbure, et l'appendice de nervure (6) reposant en outre contre l'arête (3.1) avec une forme adaptée à l'évolution (3.1) 30de l'arête (3.1) ou faisant face à celle-ci à faible distance.

6. Profilé composite isolé thermiquement suivant la revendication 5, **caractérisé en ce que** la paroi de rainure (5) prévue par laminage venant en contact avec l'appendice de nervure (6) pour la fixation 5de la nervure isolante (3), est en forme de coin ou de marteau dans la zone de contact.

7. Profilé composite isolé thermiquement suivant la revendication 6, **caractérisé en ce que** 10l'arête élargie (3.1) de la nervure isolante (3) est pourvue dans la région de la zone de pression de la paroi de rainure (5) d'un renfoncement (9) en forme d'auge formant une zone élastique pour l'appendice de nervure (6). 15

8. Profilé composite isolé thermiquement suivant l'une des revendications 5 à 7, **caractérisé en ce que** l'arête élargie (3.1) de la nervure isolante (3) est revêtue d'un lubrifiant (10). 20

9. Profilé composite isolé thermiquement suivant l'une des revendications 5 à 8, **caractérisé en ce que** la paroi de rainure (5) prévue pour le laminage est pourvue d'un rétrécissement (11) formant une latte 25de pression (12) et facilitant sa déformation et séparation ultérieures.
